# FASCICULE DE BREVET EUROPEEN

(11) **EP 0 298 819 B1**
(45) Date de publication et mention de la délivrance du brevet: **26.02.1992**
(21) Numéro de dépôt: 88401590.0
(22) Date de dépôt: 23.06.1988
(51) Int. Cl.: H01R 4/24

(54) **Organe de connexion électrique**
Elektrischer Steckverbinder
Electrical connector

(30) Priorité: 30.06.1987 FR 8709220
(43) Date de publication de la demande: 11.01.1989
(73) Titulaire: Société anonyme dite: LABINAL, 78190 Montigny le Bretonneux (FR)
(72) Inventeur: Nadin, Léonard, St. Jean F-31240 l'Union (FR)
(74) Mandataire: Faber, Jean-Paul

(56) Documents cités:
- EP-A- 0 021 731
- FR-A- 2 103 713
- US-A- 4 575 173
- JOURNAL OF ELECTRONIC ENGINEERING, no. 242, février 1987, pages 50-53,79, Tokyo, JP; T. YOSHIZAKI: "Insulation displacement connectors: the new wave"

## Description

La présente invention vise un organe de connexion électrique du type comportant une partie mâle ou femelle destinée à coopérer avec une partie mâle ou femelle correspondante et dont une extrémité est pourvue d'un organe de raccordement à un conducteur électrique.

L'invention vise également des organes de connexion dits hermaphrodite, dans lesquels il est prévu une partie qui coopère avec une partie identique d'un autre connecteur celui-ci étant tourné recto-verso.

L'organe de raccordement électrique est généralement constitué par deux paires de pattes, une paire étant destinée à enserrer une partie dénudée du conducteur électrique et la seconde à enserrer ledit conducteur et sa gaine. On est donc obligé de procéder à une première opération de dénudage du conducteur, puis à une seconde opération de mise en place du conducteur et enfin une opération de sertissage au cours de laquelle les pattes sont rabattues sur le conducteur. Ces opérations étant complexes, on a imaginé de réaliser des organes de raccordement qui assurent, d'une part, le dénudage du conducteur et, d'autre part la fixation de ce dernier, de tels organes de raccordement étant connus sous l'appellation de "raccordement à déplacement d'isolant".

L'invention vise un raccordement à déplacement d'isolant.

Les raccordements de ce type comprennent généralement une patte avec une fente dans laquelle on introduit le conducteur, la largeur de la fente étant telle que l'isolant est cisaillé et qu'ainsi les torons dudit conducteur en coopérant avec les bords de la fente assurent la liaison électrique. Ce type de raccordement est par exemple décrit dans un article de T. YOSHIZAKI publié dans "Journal of Electronic Engineering" n° 242 (1987.02) p. 50-53

Une telle disposition ne s'est pas toujours révélée très efficace et l'un des buts de la présente invention est de réaliser un raccordement à déplacement d'isolant offrant une grande sécurité pour le raccordement du conducteur, la liaison électrique et la fixation dudit conducteur.

L'organe de connexion électrique, selon l'invention est du type réalisé à partir d'une bande métallique bonne conductrice de l'électricité découpée et convenablement pliée, à partir d'une semelle, d'une part, pour présenter un organe de contact électrique mâle, femelle ou hermaphrodite et, d'autre part, un organe de raccordement électrique avec un conducteur et du type à déplacement d'isolant dans lequel la semelle comporte latéralement d'un côté une première patte et de l'autre côté une seconde patte, les deux pattes étant destinées à s'étendre perpendiculairement à la semelle, la première patte du côté tourné vers l'organe de connexion étant pourvue d'un prolongement destiné à être plié pour s'étendre, d'une part, perpendiculairement la semelle et d'autre part, perpendiculairement à la patte, ledit prolongement comportant une fente ouverte et évasée du côté de son extrémité libre, opposée à celle adjacente à la semelle, tandis que la seconde patte du côté tourné l'opposé de l'organe de connexion est pourvue d'un prolongement destiné à être plié pour s'étendre perpendiculairement à la semelle, d'une part, et perpendiculairement à la seconde patte d'autre part, ledit prolongement comportant une fente ouverte et évasée du côté de son extrémité libre opposée à celle adjacente à la semelle, un tel organe de connexion est connu de US-A-4575173. L'organe de connexion de la présente invention se distingue de cet état de la technique en ce que le bord libre latéral du prolongement de la première patte est pourvu d'une barrette destinée à s'insérer dans un décrochement du bord correspondant de la seconde patte, ce dernier étant prolongé par une languette de verrouillage rabattue contre le prolongement de la première patte, le bord libre latéral du prolongement de la seconde patte comportant une barrette destinée à s'insérer dans un décrochement du bord correspondant de la première patte, ce dernier étant prolongé par une languette de verrouillage rabattue contre le prolongement de la seconde patte.

Suivant une caractéristique de détail, l'une des fentes de l'un des deux prolongements est plus large que celle de l'autre prolongement. Ainsi on obtient une meilleure tenue du conducteur et on évite que les lèvres des fentes des prolongements s'écartent trop ce qui risquerait de nuire à la liaison électrique de ladite fixation du conducteur.

De préférence, la fente la plus large est la fente de celle du prolongement de la seconde patte.

Afin d'éviter une contrainte permanente sur le conducteur lorsqu'il est mis en place le fond des fentes se termine par un épanouissement.

Enfin, suivant une dernière caractéristique, les languettes des prolongements de la première et de la seconde patte sont prolongées de manière a être rabattues contre la face extérieure des pattes correspondantes.

L'invention va maintenant être décrite avec plus de détails en se référant à des modes de réalisation particuliers donnés à titre d'exemple seulement et représentés aux dessins annexés, dans lesquels :

Figure 1 est une vue en plan d'un flan de tôle découpé pour obtenir un élément de contact, selon l'invention.

Figure 2 et figure 3 sont des vues en perspective montrant le pliage de la partie de raccordement avec le fil conducteur.

Figure 4 montre en perspective une languette mâle.

Figure 5 montre en perspective un élément de contact femelle.

Figure 6 est une vue en perspective d'une variante de réalisation de l'invention.

Aux différentes figures, on a représenté un organe de contact électrique destiné à être placé dans un canal correspondant d'un boîtier isolant. Ce contact électrique peut être mâle, femelle ou hermaphrodite.

L'organe de contact électrique est réalisé à partir d'une bande de métal bonne conductrice de l'électricité et ayant une certaine élasticité.

La bande est découpée pour présenter une partie A destinée à être conformée pour constituer un organe de contact mâle, femelle ou hermaphrodite et une partie B constituant la partie de raccordement avec un conducteur électrique, cette partie B formant un organe de raccordement à déplacement d'isolant.

La partie A pouvant être d'un type connu ne sera pas décrite ici en détail. La partie B de raccordement avec le fil conducteur est découpée pour présenter une semelle 1 dont le prolongement sera conformé pour constituer l'organe de contact mâle, femelle ou hermaphrodite. Latéralement, d'un côté la semelle 1 comporte une première patte 2 qui est destinée à être pliée le long d'une ligne 3 pour s'étendre perpendiculairement à la semelle 1.

La première patte 2 comporte un prolongement 4 destiné à être plié le long d'une ligne 8 pour s'étendre perpendiculairement, d'une part, à la patte 2 et, d'autre part, à la semelle 1. Le prolongement 4 comporte une fente 5 qui présente une partie 5a dont les lèvres sont parallèles et une partie 5b évasée vers un bord libre 6 dudit prolongement 4.

Le prolongement 4 au voisinage du bord libre 6 et sur un bord libre 20 comporte une barrette 7.

La patte 2, le long de son bord opposé à la ligne 8 est prolongée par une languette de verrouillage 9 destinée à être pliée le long d'une ligne 27.

La semelle 1, du côté opposé à la patte 2, comporte une seconde patte 10 qui d'un côté comporte une languette de verrouillage 13 et du côte opposé un prolongement 17.

La seconde patte 10 est destinée à être pliée le long d'une ligne 18 pour s'étendre perpendiculairement à la semelle 1, le prolongement 17 étant plié le long d'une ligne 11 pour s'étendre, d'une part, perpendiculairement la semelle 1 et, d'autre part, perpendiculairement à la patte 10.

Le prolongement 17 comporte une fente 14 qui présente une partie 14a dont les lèvres sont parallèles et une partie 14b évasée s'ouvrant sur un bord 26.

La languette de verrouillage 13 est destinée à être pliée le long d'une ligne 12 et le bord libre 19 adjacent au bord 26 du prolongement 17 comporte une barrette 16.

Au voisinage de la languette de verrouillage 13 la patte 10 comporte un décrochement 21, un décrochement 22 étant prévu au voisinage de la languette de verrouillage 9 située sur la patte 2.

La fente 14 dans sa partie 14a est légèrement plus large que la partie 5a de la fente 5.

Comme on le voit aux figures 2 et 3, les pattes 2 et 10 sont pliées pour s'étendre parallèlement et per pendiculairement à la semelle 1, puis le prolongement 4 est plié afin que la barrette 7 vienne porter contre le décrochement 21, le prolongement 17 étant également plié pour que la barrette 16 vienne porter contre le décrochement 22, les languettes de verrouillage 9 et 13 étant enfin rabattues, respectivement contre les prolongements 17 et 4.

La figure 4 montre un exemple d'organe de connexion mâle, la semelle 1 étant prolongée pour former un élément 24 destiné à coopérer avec un organe femelle correspondant, par exemple un organe tel que celui représenté à la figure 5 et portant la référence 25.

La partie de raccordement électrique B permet de réaliser simultanément et sans avoir à dénuder le conducteur, la liaison électrique et la fixation dudit conducteur. Ce dernier est engagé dans les fentes 5 et 14, cet engagement étant facilité par les parties évasées 5b et 14b. La fente 5 découpe la gaine isolante du conducteur et déforme la section de celui-ci, sans entailler profondément ledit conducteur, de sorte que la connexion électrique est réalisée, tandis que la fente 14 coupe ladite gaine isolante jusqu'au conducteur pour assurer la fixation de ce dernier et, en même temps également le contact électrique.

A la figure 6, on a représenté une variante de l'invention. Sur cette figure on a utilisé les mêmes références que celles des figures précédentes pour désigner les organes correspondants, mais affectées de la lettre "C".

Les barrettes 7c et 16c sont, dans cette variante, prolongées par des parties 7d et 16d respectivement qui sont destinées à être rabattues contre les faces correspondantes des pattes 2e et 10c. Ainsi, on renforce la liason entre les pattes 2c et 10c et les prolongements 4c et 17c.

Les fentes 5c et 14c peuvent également se terminer par un épanouissement 5d et 14d afin d'éviter une contrainte permanente sur le conducteur.

Bien entendu, l'invention n'est pas limitée aux modes de réalisation qui viennent d'être décrits et réprésentés. On pourra y apporter de nombreuses modification de détail sans sortir pour cela du cadre de l'invention.

## Revendications

1. Organe de connexion électrique du type réalisé à partir d'une bande métallique bonne conductrice de l'électricité découpée et convenablement pliée, à partir d'une semelle (1), pour présenter d'une part, un organe de contact (A) électrique mâle, femelle ou hermaphrodite et, d'autre part, un organe de raccordement électrique (B) avec un conducteur et du type à déplacement d'isolant, dans lequel la semelle (1) comporte latéralement, d'un côté une première patte (2) et de l'autre côté une seconde patte (10), les deux pattes (2 et 10) étant destinées à s'étendre perpendiculairement à la semelle (1), la première patte (2) du côté tourné vers l'organe de connexion (A) étant pourvue d'un prolongement (4) destiné à être plié pour s'étendre, d'une part, perpendiculairement la semelle (1) et, d'autre part, perpendiculairement à la patte (2), ledit prolongement comportant une fente (5) ouverte et évasée du côté de son extrémité libre (6), opposée à celle adjacente à la semelle (1), tandis que la seconde patte (10) du côté tourné à l'opposé de l'organe de connexion (A) est pourvue d'un prolongement (17) destiné à être plié pour s'étendre perpendiculairement à la semelle (1), d'une part, et perpendiculairement à la seconde patte (10) d'autre part, ledit prolongement (17) comportant une fente (14) ouverte et évasée (14b) du côté de son extrémité libre (26), opposée à celle adjacente à la semelle (1), caractérisé en ce que le bord libre latéral du prolongement (4) de la première patte (2) est pourvu d'une barrette (7) destinée à s'insérer dans un décrochement (21) du bord correspondant de la seconde patte (10), ce dernier étant prolongé par une languette de verrouillage (13) rabattue contre le prolongement (4) de la première patte (2), le bord libre latéral du prolongement (17) de la seconde patte (10) comportant une barrette (16) destinée s'insérer dans un décrochement (22) du bord correspondant de la première patte (2), ce dernier étant prolongé par une languette de verrouillage (9) rabattue contre le prolongement (17) de la seconde patte (10).

2. Organe de connexion électrique, selon la revendication 1, caractérisé en ce que l'une des fentes (5, 14) de l'un des deux prolongements (4, 17) est plus large que celle de l'autre prolongement.

3. Organe de connexion électrique, selon la revendication 2, caractérisé en ce que la fente (14) la plus large est la fente de celle du prolongement (17) de la seconde patte (10).

4. Organe de connexion électrique, selon l'une quelconque des revendications 2 ou 3, caractérisé en ce que le fond des fentes (5c, 14c) se termine par un épanouissement (5d, 14d).

5. Organe de connexion électrique, selon la revendication 1, caractérisé en ce que les languettes (7c et 16c) des prolongements de la première et de la seconde patte (2c et 10c) sont prolongées de manière à être rabattues contre la face extérieure des pattes correspondantes (2c, 10c).

## Patentansprüche

1. Elektrische Verbindungsvorrichtung einer Bauart, die aus einem den elektrischen Strom gut leitenden, zugeschnittenen metallischen Streifen hergestellt und, ausgehend von einer Grundplatte (1), in geeigneter Weise gebogen ist, um einerseits ein steckerartiges, steckbuchsenartiges oder steckerund steckbuchsenartiges elektrisches Kontaktorgan (A) und andererseits ein elektrisches, Isoliermaterial abstreifendes Anschlußorgan (B) für einen Leiter zu bilden, wobei die Grundplatte (1) an der einen Seite eine erste seitliche Lasche (2) und an der anderen Seite eine zweite Lasche (10) aufweist, die beiden Laschen (2 und 10) dazu bestimmt sind, sich senkrecht zur Grundplatte (1) zu erstrecken, die erste Lasche (2) an der dem Kontaktorgan (A) zugekehrten Seite mit einer Verlängerung (4) versehen ist, die dazu bestimmt ist, so abgebogen zu werden, daß sie sich einerseits senkrecht zur Grundplatte (1) und andererseits senkrecht zur Lasche (2) erstreckt, die genannte Verlängerung einen offenen Spalt (5) aufweist, der an seinem freien Ende (6) erweitert ist, das zu der zur Grundplatte (1) benachbarten Seite gegenüberliegend ist, wohingegen die zweite Lasche (10) an der dem Kontaktorgan (A) entgegengesetzten Seite mit einer Verlängerung (17) versehen ist, die dazu bestimmt ist, so abgebogen zu werden, daß sie sich einerseits senkrecht zur Grundplatte (1) und andererseits senkrecht zur zweiten Lasche (10) erstreckt, und die genannte Verlängerung (17) einen offenen Spalt (14) aufweist, der an seinem freien Ende (14b) erweitert ist, das zu der zur Grundplatte (1) benachbarten Seite gegenüberliegend ist, dadurch gekennzeichnet, daß der freie Seitenrand der Verlängerung (4) der ersten Lasche (2) mit einem Steg (7) versehen ist, der dazu bestimmt ist, sich in eine Aussparung (21) des entsprechenden Randes der zweiten Lasche (10) einzufügen, der durch eine Verriegelungszunge (13) verlängert ist, die gegen die Verlängerung (4) der ersten Lasche (2) hin umgebogen ist, und der freie Seitenrand der Verlängerung (17) der zweiten Lasche (10) einen Steg (16) aufweist, der dazu bestimmt ist, sich in eine Aussparung (22) des entsprechenden Randes der ersten Lasche (2) einzufügen, der durch eine Verriegelungszunge (9) verlängert ist, die gegen die Verlängerung (17) der zweiten Lasche (10) hin umgebogen ist.

2. Elektrische Verbindungsvorrichtung nach Anspruch 1, dadurch gekennzeichnet, daß der Spalt (5, 14) der einen Verlängerung (4, 17) breiter ist als derjenige der anderen Verlängerung.

3. Elektrische Verbindungsvorrichtung nach Anspruch 2, dadurch gekennzeichnet, daß der breitere Spalt (14) der Spalt der Verlängerung (17) der zweiten Lasche (10) ist.

4. Elektrische Verbindungsvorrichtung nach einem der Ansprüche 2 oder 3, dadurch gekennzeichnet, daß der Grund der Spalte (5c, 14c) in einer Erweiterung (5d, 14d) endigt.

5. Elektrische Verbindungsvorrichtung nach Anspruch 1, dadurch gekennzeichnet, daß die Stege (7c und 16c) der Verlängerungen der ersten und der zweiten Lasche (2c und 10c) in der Weise verlängert sind, um gegen die Außenseite der entsprechenden Laschen (2c, 10c) umgebogen zu werden.

## Claims

1. An electrical connector member of the type produced from metal strip which is a good conductor of electricity and is cut out and suitably folded, starting from a sole (1) in order to exhibit on the one hand a male, female or hermaphrodite electrical contact (A) and on the other a member (B) for electrical connection to a conductor and of the type which displaces insulation, in which the sole (1) has laterally at one side a first foot (2) and at the other a second foot (10), the two feet (2 and 10) being intended to extend perpendicularly to the sole (1), the first foot (2) at the side turned towards the connector member (A) being provided with a prolongation (4) intended to be folded in order to extend on the one hand perpendicularly to the sole (1) and on the other hand perpendicularly to the foot (2), the said prolongation including an open slit (5) widened from its free end (6) remote from that adjacent to the sole (1), whilst the second foot (10) at the side turned away from the connector member (A) is provided with a prolongation (17) intended to be folded in order to extend perpendicularly to the sole (1) on the one hand and perpendicularly to the second foot (10) on the other, the said prolongation (17) including an open slit (14) widened (14b) from its free end (26) remote from that adjacent to the sole (1), characterized in that the free edge at the side of the prolongation (4) from the first foot (2) is provided with a lug (7) intended to be inserted in a notch (21) in the corresponding edge of the second foot (10), the latter being prolonged by a locking-tongue (13) folded over against the prolongation (4) from the first foot (2), the free edge at the side of the prolongation (17) from the second foot (10) including a lug (16) intended to be inserted in a notch (22) in the corresponding edge of the first foot (2), the latter being prolonged by a locking-tongue (9) folded over against the prolongation (17) from the second foot (10).

2. An electrical connector member as in Claim 1, characterized in that one of the slits (5, 14) in one of the prolongations (4, 17) is wider than that in the other prolongation.

3. An electrical connector member as in Claim 2, characterized in that the wider slit (14) is that in the prolongation (17) from the second foot (10).

4. An electrical connector member as in either of the Claims 2 or 3, characterized in that the bottom of each slit (5c, 14c) terminates in an enlargement (5d, 14d).

5. An electrical connector member as in Claim 1, characterized in that the tongues (7c and 16c) from the prolongations from the first and second feet (2c and 10c) are prolonged so as to be folded over against the outer faces of the corresponding feet (2c, 10c).
